# EUROPÄISCHE PATENTSCHRIFT

(11) **EP 2 474 658 B1**
(45) Veröffentlichungstag und Bekanntmachung des Hinweises auf die Patenterteilung: **20.03.2013**
(21) Anmeldenummer: 11401003.6
(22) Anmeldetag: 06.01.2011
(51) Int. Cl.: D06F 37/42, D06F 39/14, D06F 33/02

(54) **Frontbeschickbare Wäschebehandlungsmaschine, wie Waschmaschine oder Waschtrockner, mit einer Steuereinrichtung**
Front-loading clothes processing machine, such as a washing machine or washer-drier, with a control device
Machine de traitement du linge à ouverture frontale, comme lave-linge ou sèche-linge, comprenant un dispositif de commande

(43) Veröffentlichungstag der Anmeldung: 11.07.2012
(73) Patentinhaber: Miele & Cie. KG, 33332 Gütersloh (DE)
(72) Erfinder: Erdmann, Torsten, 59269 Beckum (DE); Schmidt, Björn, 33332 Gütersloh (DE)

(56) Entgegenhaltungen:
- WO-A1-2005/096465
- DE-A1-102005 058 899
- DE-B3-102006 013 312
- US-A1- 2008 039 976

## Beschreibung

Die Erfindung betrifft eine frontbeschickbare wasserführende Wäschebehandlungsmaschine wie Waschmaschine oder Waschtrockner mit in einem Gehäuse angebrachten zylinderförmigen Laugenbehälter und einer in dem Laugenbehälter im Wesentlichen, horizontal oder geneigt drehbar gelagerten und mit einem elektrischen Motor angetriebenen Trommel zur Aufnahme der zu behandelnden Textilien und einer in der Frontwand und/oder dem Laugenbehälter angeordneten Beladungsöffnung, die mittels einer schwenkbaren Tür verschließbar ist, mit einer Verriegelungsvorrichtung zum Halten der Tür in ihrer Verschlussstellung und mit einer Betätigungseinrichtung für die Verriegelungsvorrichtung zum Entriegeln oder Öffnen der Tür, ferner umfassend eine Steuereinrichtung , die mit zumindest einem Sensor in Wirkverbindung steht, um in Abhängigkeit des erfassten Sensorsignals die Verriegelungseinrichtung zu deaktivieren.

Eine derartige frontbeschickbare Wäschebehandlungsmaschine ist aus der DE 10 2007 037 836 A1 bekannt. Die bekannte Waschmaschine umfasst eine Steuerungseinrichtung, die dazu programmiert bzw. ausgebildet ist, die Tür der Beladungsöffnung zur Öffnung nicht freizugeben, wenn zu viel Wasser im Laugenbehälter vorhanden ist oder die Temperatur der Wäsche im Laugenbehälter zu hoch ist. Dadurch wird sichergestellt, dass die Tür nur dann geöffnet werden kann, wenn alle Sicherheitsbedingungen erfüllt sein müssen, damit die Tür gefahrlos geöffnet werden kann. Es kann jedoch aufgrund von Programmfehlern oder Fehlern einzelner Sensoren vorkommen, dass ein sicherer Zustand von der Steuereinrichtung angenommen wird, obwohl dieser nicht vorliegt. Wird dann die Tür geöffnet, kann es zum Auslaufen von Wasser kommen oder zu weiteren Schäden beim Benutzer.

Der Erfindung liegt somit die Aufgabe zugrunde, die Sicherheit bei einer frontbeschickbaren Wäschebehandlungsmaschine, wie Waschmaschine, Waschtrockner oder Wäschetrockner, zu erhöhen.

Die Druckschrift 10 2005 058 899 A1 wird als nächstliegender Stand der Technik angesehen und offenbart ebenso eine Wäschebehandlungsmaschine gemäß dem Oberbegriff des Anspruchs 1.

Erfindungsgemäß wird die Aufgabe durch eine frontbeschickbare Wäschebehandlungsmaschine mit den Merkmalen des Patentanspruchs 1 gelöst. Vorteilhafte Ausgestaltungen und Weiterbildungen der Erfindung ergeben sich aus den nachfolgenden abhängigen Ansprüchen.

Der mit der Erfindung erreichbare Vorteil besteht darin, dass auf einfache Weise mit einfachen Mitteln eine erhöhte Sicherheit für die die Betätigung der Türverriegelung und/ oder für die Steuerung der Freigabe und Sperrung der Türverriegelung bereitgestellt wird. Ferner werden auf einfache Weise Normvorschriften, die in einzelnen Ländern national gelten oder geplant sind, erfüllt. Hierzu umfasst die Steuereinrichtung einen Steuerungsmikrocontroller zum Steuern von Aktoren zur Durchführung eines Wäschebehandlungsprogramms und zum Aktivieren oder Deaktivieren der Verriegelungseinrichtung abhängig von den erfassten Sensorsignalen. Als Aktoren sind hierbei ein Kaltwasserventil, bedarfsweise ein Warmwasserventil und/oder die Ablaufpumpe zum Entleeren des Laugenbehälters vorgesehen. Als Sensor ist hierbei der Wasserstandssensor, beispielsweise ein Drucksensor, vorgesehen. Als weiterer Sensor kann auch ein Temperatursensor eingesetzt werden. Die Steuereinrichtung umfasst ferner einen Überwachungsmikrocontroller zur Überwachung des Betriebs des Steuerungsmikrocontrollers, der ferner dazu eingerichtet ist, die Verriegelungsvorrichtung zu aktivieren oder zu deaktivieren. Damit wird mittels einer weiteren Instanz, hier dem Überwachungsmikrocontroller, die Verriegelungseinrichtung zum Öffnen der Tür freigegeben. Fehler, die im Steuerungsrechner zu einer Freigabe der Türöffnung führen, werden durch den Überwachungsmikrocontroller eliminiert, da dieser von sich aus dazu eingerichtet ist, die Verriegelungsvorrichtung zu sperren und das Öffnen der Tür zu verhindern, wenn nicht alle Bedingungen für das Öffnen erfüllt sind. So kann die Tür nur dann geöffnet werden, wenn der Wasserstand einen vorgegebenen Wert unterschreitet, um zu verhindern, dass beim Öffnen der Tür Wasser aus der Beladungsöffnung ausläuft.

In einer zweckmäßigen Ausführungsform ist der Überwachungsmikrocontroller mittels der Signalleitungen mit dem Steuerungsmikrocontroller verbunden, die zur Signalverbindung zwischen Steuerungsmikrocontroller und den Aktoren dienen. Hierbei werden die Ausgangsports des Steuerungsmikrocontrollers, an denen die Aktoren signaltechnisch angeschlossen sind, mit Eingangsports des Überwachungsmikrocontrollers verbunden. Dadurch kann der Überwachungsmikrocontroller die Aktivitäten bzw. die Ansteuerung der Aktoren mit protokollieren und anhand vorgegebener Bedingungen, die in einem Speicher hinterlegt sind, ermitteln, ob die Türverriegelung zum Öffnen freigegeben werden kann oder nicht.

In dieser Ausführung umfasst die Steuerungseinrichtung in zumindest einer Signalleitung zumindest eine Treiberstufe, die zwischen dem zumindest einen Ausgangsport des Steuerungsmikrocontrollers und dem jeweils zugeordneten Aktor angeordnet ist.

In einer anderen, vorteilhaften Ausführungsform wirkt die Verriegelungseinrichtung elektromagnetisch und umfasst zumindest eine Spule, bei der die Stromzuführung mittels einer Reihenschaltung von Schaltern erfolgt. Ein erster Schalter ist der Betätigungseinrichtung, ein zweiter Schalter dem Steuerungsmikrocontroller und ein dritter Schalter dem Überwachungsmikrocontroller zugeordnet. Die Reihenschaltung der Schalter bewirkt auf einfach Weise eine UND-Verknüpfung der Freigabesignale der beiden Mikrocontroller und des Türöffnungssignals von der Betätigungseinrichtung. Erst wenn alle Bedingungen für das Öffnen der Tür erfüllt sind, also wenn alle Schalter geschlossen sind, wird die Verriegelung für die Tür aufgehoben und die Tür kann geöffnet werden. Als Schalter können elektromagnetische Schalter, wie Relais oder elektronische Schalter, wie Transitoren, Transistoranordnungen oder Hybridschaltungen aus elektromechanischen und elektronischen Schaltern verwendet werden.

In einer zweckmäßigen Weiterbildung ist die Ansteuerung des dritten Schalters so ausgeführt, dass das Ausgangssignal des Überwachungsmikrocontrollers zusätzlich mit einem weiteren Überwachungsmittel UND-verknüpft ist, sodass eine zusätzliche Freigabebedingung berücksichtigt und die Sicherheit nochmals erhöht wird. Das zusätzliche Überwachungsmittel ist dabei für die Erfassung der Drehung der Trommel ausgebildet, beispielsweise ein Drehzahlgeber, wobei die Freigabe erst bei Stillstand der Trommel oder beim Unterschreiten eines unteren Grenzwertes erfolgt.

Insgesamt ist es vorteilhaft, dass der Überwachungsmikrocontroller dazu eingerichtet ist, eine Plausibilitätsprüfung anhand der zugeführten Signalleitungen für die Aktoren durchzuführen, die unabhängig vom Programmablauf des Steuerungsmikrocontrollers erfolgt. Das bedeutet, dass der Überwachungsmikrocontroller keine Datenverbindung zum Steuerungsmikrocontroller hat, sodass während der Durchführung eines Wäschebehandlungsprogramms quasi parallel dazu der Überwachungsmikrocontroller die zeitlichen Aktivitäten der Aktoren mitliest und anhand abgespeicherter, vorgegebener Grenzwerte Rückschlüsse auf die Wassermenge im Laugenbehälter ziehen kann.

In einer vorteilhaften Weiterbildung ist der Überwachungsmikrocontroller gegenüber dem Steuerungsmikrocontroller unterschiedlich bzw. diversitär ausgebildet. Dadurch ist sichergestellt, dass keine Fehler beim Verschalten oder Kopieren von Programmteilen entstehen. Hierdurch ist es möglich, dass der Überwachungsmikrocontroller und der Steuerungsmikrocontroller jeweils nicht für erhöhte Sicherheit ausgebildet sind, wobei die Anforderung für die erhöhte Sicherheit aufgrund der diversitär Auswahl und Programmierung des Überwachungsmikrocontrollers und des Steuerungsmikrocontroller bereitgestellt wird. Der besondere Vorteil bei dieser Sicherheitssteuerung ist, dass für die Programmierung der beiden Mikrocontroller keinerlei Sicherheitsstandards nachgewiesen werden müssen, da die Sicherheitsbedingung aufgrund der Zusammenschaltung dieser beiden Mikrocontroller erreicht wird.

Insgesamt ist es vorteilhaft, dass der Überwachungsmikrocontroller neben der Überwachung des Betriebs des Steuerungsmikrocontrollers für zumindest eine weitere Steuerungsaufgabe ausgebildet ist. Dadurch braucht kein zusätzlicher Mikrocontroller implementiert werden, wenn ohnehin ein zusätzlicher Mikrocontroller, beispielsweise für eine Displaysteuerung, vorhanden ist und dieser noch Rechnerkapazitäten frei hat.

Wenn die Wäschebehandlungsmaschine einen Frequenzumrichter für die Bestromung zumindest eines Pumpenmotors oder Antriebsmotors für die Trommel besitzt, ist es zweckmäßig, den Überwachungsmikrocontroller im Frequenzumrichter vorzusehen und zusätzlich zur Steuerung des Frequenzumrichters für die Bestromung des Antriebsmotors oder Pumpenmotors in der Wäschebehandlungsmaschine zu verwenden.

Ein Ausführungsbeispiel der Erfindung ist in den Zeichnungen rein schematisch dargestellt und wird nachfolgend näher beschrieben. Es zeigen
- Fig. 1:: eine frontbeschickbare Wäschebehandlungsmaschine in einer skizzierten Schnittdarstellung;
- Fig. 2:: eine frontbeschickbare Wäschebehandlungsmaschine in einer perspektivischen Ansicht und
- Fig. 3:: eine Detailansicht der Steuerungseinrichtung.

In Fig. 1 ist in rein schematischer Darstellung eine Waschmaschine 1, mit einem Laugenbehälter 2 dargestellt. Die Positions- und Richtungsangaben beziehen sich auf die betriebsgemäße Aufstellposition der Waschmaschine 1. Innerhalb des Laugenbehälters 2 ist eine drehbar gelagerte und über einen elektrischen Motor 13 angetriebene Trommel 3 angeordnet, die die im Laugenbehälter 2 befindlichen Wäschestücke 8 bewegt. Die Trommel 3 ist im vorliegenden Ausführungsbeispiel aus Edelstahl hergestellt und mit einer Vielzahl an Öffnungen für die Durchflutung versehen. Das Gehäuse 4 hat eine Beladungsöffnung 9, über die das Innere der Trommel 3 durch die Dichtungsmanschette 6 hindurch erreichbar ist. Die Beladungsöffnung 9 ist mittels einer Tür 5 verschließbar. Im unteren Bereich des Laugenbehälters 2 ist ein Heizkörper 7 angeordnet, der die Waschflüssigkeit 19 im Laugenbehälter 2 erhitzen kann. Im oberen Bereich der Maschine 1 ist ein Einlassventil 15 skizziert, welches das Einlaufen des Wassers aus dem Versorgungsnetz bereitstellt. Über den Einspülkasten 11 wird das Wasser über das Verbindungsrohr 14 in den Laugenbehälter 2 geleitet, wobei im Einspülkasten 11 eingegebenes Waschmittel mit in den Laugenbehälter 2 gespült wird. Unterhalb des Laugenbehälters 2 ist eine Ablaufeinrichtung 12 angeordnet, die die verbrauchte Waschflüssigkeit 19 oder das Spülwasser aus dem Laugenbehälter 2 zur Ablaufleitung 12c herausführt, die in der Regel in einen Abwasserkanal mündet. Die Steuereinrichtung 18 steuert das Einlassventil 15, die Aktivität der Ablaufeinrichtung 12 bzw. der Ablaufpumpe 12a, den Antriebsmotor 13, der über das Leistungsteil oder einen Frequenzumrichter 16 bestromt wird, und den Heizkörper 7.

In Fig. 1 ist ferner dargestellt, dass sich der Pegel der Waschflüssigkeit 19 knapp unterhalb der Trommel 3 befindet, so dass das Wasser nicht aus der Öffnung 9 herausfliessen kann. Mittels eines Drucksensors 17b wird der Wasserstand und Druckschwankungen bei bewegter Trommel 3 erfasst. Mit dem Temperatursensor 17a wird die Wassertemperatur im Laugenbehälter 2 und mit dem Wassermengenzähler 17c wird die eingelassene Wassermenge erfasst. Das Einlassventil 15 wird in Abhängigkeit dieser erfassten Werte von der Steuereinrichtung 18 gesteuert. Ferner ist an der Frontseite eine Betätigungseinrichtung 20 für die Tür 5 vorgesehen, die der Benutzer betätigen kann, um die Tür 5 zu öffnen.

In Fig. 2 ist die frontbeschickbare Wäschebehandlungsmaschine 1 in einer perspektivischen Ansicht gezeigt. Hier ist in der frontseitigen Wand des Gehäuses 4 die Beladungsöffnung 9 angeordnet, die mittels einer Tür 5, in der dargestellten Ausführung eine Bullaugentür, verschließbar ist.

Die Steuerungseinrichtung 18, 16 ist dazu ausgebildet, die Verriegelungsvorrichtung 21 zu aktivieren oder zu deaktivieren, um die Verriegelung der Tür 5 freizugeben, sobald diese 4 geöffnet werden darf oder zu sperren, damit die Tür nicht geöffnet werden kann. Dies geschieht in der Regel in Abhängigkeit vom Ablauf des eingestellten Behandlungsprogramms, beispielsweise eines Waschprogramms, der ebenfalls von der Steuerungseinrichtung 18 gesteuert und kontrolliert wird.

Fig. 3 zeigt im Detail einen Auszug des Schaltplans der Steuerungseinrichtung 18. Diese umfasst einen Steuerungsmikrocontroller 22, der den Ablauf der Waschprogramme steuert. Hierzu ist er mit einem Eingabemittel 20a verbunden, mit denen der Benutzer das durchzuführende Waschprogramm auswählt. Der Steuerungsmikrocontroller 22 aktiviert und startet dann das ausgewählte Waschprogramm. Der Drucksensor 17b und ein Türsensor 28 wirken als Eingangssignal auf den Steuerungsmikrocontroller 22. An Ausgangsports des Steuerungsmikrocontrollers 22 ist eine Signalleitung 29 für die Steuerung des Kaltwasserzulaufventils 15, ein weiterer Port für die Signalleitung 30 für einen Warmwasserzulaufventil, wenn vorhanden, und ein dritter Ausgangsport für die Signalleitung 31 für die Ablaufeinrichtung 12a vorgesehen. Diese Aktoren werden programmabhängig zeitweise aktiviert, wie es zur Durchführung des ausgewählten Waschprogramms vorgesehen ist. Ein weiterer Ausgangsport ist signaltechnisch mit einem Schalter 25 zur Ansteuerung der Spule 21 a für den elektromechanischen Riegel der Verriegelungsvorrichtung 21 vorgesehen. In Reihe zu diesem Schalter 24 ist mit einer Signalleitung 33 zumindest mittelbar verbunden, das die Freigabe des Antriebsmotors 13 bewirkt. Der Schalter 27, der ebenfalls in Reihe zu den vorgenannten Schaltern 25 und 24 liegt, wird durch die Betätigungseinrichtung 20 geschaltet. Der zusätzliche Schalter 26 liegt in Reihe zu den vorgenannten Schaltern 25 und 24 und wird vom Überwachungsmikrocontroller 23 geschaltet. Durch die Reihenschaltung ergibt sich eine logische UND-Verknüpfung aller Schalter 24, 25, 26, 27, sodass der Stromkreis zur Bestromung der Spule 21 a erst dann geschlossen ist, wenn alle Schalter 24, 25, 26, 27 geschlossen sind bzw. alle Bedingungen zum Öffnen der Tür 5 erfüllt sind. Die Signalleitung 26a für den Schalter 27 umfasst eine zusätzliche Eingabebedingung, die von einem Überwachungsmittel 34 für die Bewegung der Trommel 3 erzeugt wird. Die Signalleitungen 29, 30 und 31 sind auf Eingangsports des Überwachungsmikrocontrollers 23, in den ein Überwachungsprogramm abläuft, das die Zustände dieser Signale im Bezug auf die jeweilige Aktivierungsdauer verarbeitet. Hierbei wird eine Plausibilitätsprüfung anhand der Signalzustände in Bezug auf im Speicher S abgelegte Referenzwerte durchgeführt. Als Ergebnis kann festgestellt werden, ob alle Bedingungen zum Entriegeln der Verriegelungsvorrichtung 21 erfüllt sind oder nicht. Beispielsweise wenn anhand des aktivierten Signals 31, mit dem die Ablaufpumpe 12a aktiviert wird, die vorgegeben Zeit den abgespeicherten Referenzwert unterschreitet, verweigert der Überwachungsmikrocontroller 23 das Schalten des Schalters 26 und die Tür 5 bleibt durch die Verriegelungsvorrichtung verriegelt. Aufgrund der festgestellten zu kurzen Aktivierungsdauer der Ablaufpumpe 12a kann sich noch zu viel Wasser im Laugenbehälter 2 befinden, das beim Öffnen der Tür 5 auslaufen und zu einem Wasserschaden führen kann. Anhand der protokollierten Zeiten für die Aktivierung des Signals 29 für das Kaltwasserzulaufventil 15 oder des Signals 30 für einen Warmwasserzulauf kann die im Laugenbehälter 2 befindliche Wassermenge geschätzt werden. Hierzu ist keine Sensierung durch einen Wasserstandssensor oder Drucksensor notwendig. In Fig. 3 ist ferner angedeutet, dass sich in dieser Ausführung der Steuerungsmikrocontroller 22 in der Steuereinrichtung 18 und der Überwachungsmikrocontroller 23 im Frequenzumrichter 16 befindet.

## Patentansprüche

1. Frontbeschickbare wasserführende Wäschebehandlungsmaschine (1) wie Waschmaschine oder Waschtrockner mit in einem Gehäuse angebrachten zylinderförmigen Laugenbehälter (2) und einer in dem Laugenbehälter (2) im Wesentlichen, horizontal oder geneigt drehbar gelagerten und mit einem elektrischen Motor (13) angetriebenen Trommel (3) zur Aufnahme der zu behandelnden Textilien und einer in der Frontwand des Gehäuses (4) und/oder dem Laugenbehälter (2) angeordneten Beladungsöffnung (9), die mittels einer schwenkbaren Tür (5) verschließbar ist, mit einer Verriegelungsvorrichtung (21) zum Halten der Tür (5) in ihrer Verschlussstellung und mit einer Betätigungseinrichtung (20) für die Verriegelungsvorrichtung (21) zum Entriegeln oder Öffnen der Tür (5), ferner umfassend eine Steuereinrichtung (18), die mit zumindest einem Sensor (17a, 17b, 17c) in Wirkverbindung steht, um in Abhängigkeit des erfassten Sensorsignals die Verriegelungseinrichtung (21) zu deaktivieren,
**dadurch gekennzeichnet,**
**dass** die Steuereinrichtung (18) einen Steuerungsmikrocontroller (22) zum Steuern von Aktoren (15, 12a) zur Durchführung eines Wäschebehandlungsprogramms und zum Aktivieren oder Deaktivieren der Verriegelungseinrichtung (21) abhängig von den erfassten Sensorsignalen, und einen Überwachungsmikrocontroller (23) zur Überwachung des Betriebs des Steuerungsmikrocontrollers (22) umfasst, der ferner dazu eingerichtet ist, die Verriegelungseinrichtung (21) zu aktivieren oder zu deaktivieren.

2. Frontbeschickbare Wäschebehandlungsmaschine (1) nach Anspruch 1,
**dadurch gekennzeichnet,**
**dass** der Überwachungsmikrocontroller (23) mittels der Signalleitungen (29, 30, 31) mit dem Steuerungsmikrocontroller (22) verbunden ist, die zur Signalverbindung zwischen Steuerungsmikrocontroller (22) und den Aktoren (15, 12a) dienen.

3. Frontbeschickbare Wäschebehandlungsmaschine (1) nach Anspruch 2,
**gekennzeichnet durch**
zumindest einer Treiberstufe (32) zwischen einem zumindest einem Ausgangsport des Steuerungsmikrocontrollers (22) und dem jeweils zugeordneten Aktor (15, 12a).

4. Frontbeschickbare Wäschebehandlungsmaschine (1) nach Anspruch 1 oder 2,
**dadurch gekennzeichnet,**
**dass** die Verriegelungseinrichtung (21) elektromagnetisch wirkt und zumindest eine Spule (21 a) umfasst, wobei die Stromzuführung zur Spule mittels einer Reihenschaltung von Schaltern (24, 25, 26, 27) erfolgt, wobei ein erster Schalter (27) der Betätigungseinrichtung, ein zweiter Schalter dem Steuerungsmikrocontroller(25) und ein dritter Schalter (26) dem Überwachungsmikrocontroller (23) zugeordnet ist.

5. Frontbeschickbare Wäschebehandlungsmaschine (1) nach Anspruch 4,
**dadurch gekennzeichnet,**
**dass** die Ansteuerung des dritten Schalters (26) mit einem Ausgangssignal (26a) des Überwachungsmikrocontrollers (23) erfolgen kann und dass das Ausgangssignal (26a) zusätzlich mit einem weiteren Überwachungsmittel (34) UND-verknüpft ist.

6. Frontbeschickbare Wäschebehandlungsmaschine (1) nach Anspruch 5,
**dadurch gekennzeichnet,**
**dass** das Überwachungsmittel (34) für die Erfassung der Drehung der Trommel (3) ausgebildet ist.

7. Frontbeschickbare Wäschebehandlungsmaschine (1) nach einem der Ansprüche 1 bis 5,
**dadurch gekennzeichnet,**
**dass** der Überwachungsmikrocontroller (23) dazu eingerichtet ist, eine Plausibilitätsprüfung anhand der zugeführten Signalleitungen (29, 30, 31) für die Aktoren (15, 12a) durchzuführen, die unabhängig vom Programmablauf des Steuerungsmikrocontrollers (22) erfolgt.

8. Frontbeschickbare Wäschebehandlungsmaschine (1) nach einem der Ansprüche 1 bis 6,
**dadurch gekennzeichnet,**
**dass** der Überwachungsmikrocontroller (23) gegenüber dem Steuerungsmikrocontroller (22) unterschiedlich bzw. diversitär ausgebildet ist.

9. Frontbeschickbare Wäschebehandlungsmaschine (1) nach Anspruch 7,
**dadurch gekennzeichnet,**
**dass** der Überwachungsmikrocontroller (23) und der Steuerungsmikrocontroller (22) jeweils nicht für erhöhte Sicherheit ausgebildet sind, wobei Anforderung für die erhöhte Sicherheit aufgrund der diversitären Auswahl und Programmierung des Überwachungsmikrocontrollers (23) und des Steuerungsmikrocontroller (22) bereitgestellt wird.

10. Frontbeschickbare Wäschebehandlungsmaschine (1) nach Anspruch 1,
**dadurch gekennzeichnet,**
**dass** der Überwachungsmikrocontroller (23) neben der Überwachung des Betriebs des Steuerungsmikrocontrollers (22) für zumindest eine weitere Steuerungsaufgabe ausgebildet ist.

11. Frontbeschickbare Wäschebehandlungsmaschine (1) nach Anspruch 9,
**dadurch gekennzeichnet,**
**dass** der Überwachungsmikrocontroller (23) zusätzlich als Steuerrechner für einen Frequenzumrichter (16) zur Bestromung eines Antriebsmotors (13) in der Wäschebehandlungsmaschine (1) fungiert.

## Claims

1. Front-loading, water-conducting laundry treatment appliance (1) such as a washing machine or washer-dryer, comprising a cylindrical suds container (2) which is fixed in a housing, and a drum (3) for receiving the textiles to be treated, which drum is rotatably mounted in the suds container (2) in a substantially horizontal or inclined manner and is driven by an electric motor (13), and a loading opening (9) which is arranged in the front wall of the housing (4) and/or the suds container (2) and which can be closed by means of a pivotable door (5), comprising a locking device (21) for holding the door (5) in the closed position thereof and comprising an actuating means (20) for the locking device (21) for unlocking or opening the door (5), further comprising a control means (18), which is operatively connected to at least one sensor (17a, 17b, 17c) in order to deactivate the locking means (21) depending on the detected sensor signal, **characterised in that** the control means (18) comprises a control microcontroller (22) for controlling actuators (15, 12a) for carrying out a laundry treatment program and for activating or deactivating the locking means (21) depending on the detected sensor signals, and a monitoring microcontroller (23) for monitoring the operation of the control microcontroller (22), which is further set up to activate or deactivate the locking means (21).

2. Front-loading laundry treatment appliance (1) according to claim 1, **characterised in that** the monitoring microcontroller (23) is connected to the control microcontroller (22) by means of the signal lines (29, 30, 31), which are used for the signal connection between the control microcontroller (22) and the actuators (15, 12a).

3. Front-loading laundry treatment appliance (1) according to claim 2, **characterised by** at least one driver stage (32) between an at least one output port of the control microcontroller (22) and each assigned actuator (15, 12a).

4. Front-loading laundry treatment appliance (1) according to either claim 1 or claim 2, **characterised in that** the locking means (21) operates electromagnetically and comprises at least one coil (21 a), the current being supplied to the coil by means of a series connection of switches (24, 25, 26, 27), a first switch (27) being assigned to the actuating means, a second switch being assigned to the control microcontroller (25) and a third switch (26) being assigned to the monitoring microcontroller (23).

5. Front-loading laundry treatment appliance (1) according to claim 4, **characterised in that** the third switch (26) can be activated by an output signal (26a) of the monitoring microcontroller (23), and **in that** the output signal (26a) is additionally ANDed to a further monitoring means (34).

6. Front-loading laundry treatment appliance (1) according to claim 5, **characterised in that** the monitoring means (34) are configured for detecting the rotation of the drum (3).

7. Front-loading laundry treatment appliance (1) according to any of claims 1 to 5, **characterised in that** the monitoring microcontroller (23) is set up to carry out a plausibility check for the actuators (15, 12a) on the basis of the signal lines (29, 30, 31) which are fed in, which check is performed independently of the program sequence of the control microcontroller (22).

8. Front-loading laundry treatment appliance (1) according to any of claims 1 to 6, **characterised in that** the monitoring microcontroller (23) is configured differently or diversely in comparison with the control microcontroller (22).

9. Front-loading laundry treatment appliance (1) according to claim 7, **characterised in that** both the monitoring microcontroller (23) and the control microcontroller (22) are not configured for increased security, a request for increased security being provided on the basis of the diverse selection and programming of the monitoring microcontroller (23) and the control microcontroller (22).

10. Front-loading laundry treatment appliance (1) according to claim 1, **characterised in that** the monitoring microcontroller (23) is configured for at least one further control task in addition to monitoring the operation of the control microcontroller (22).

11. Front-loading laundry treatment appliance (1) according to claim 9, **characterised in that** the monitoring microcontroller (23) additionally functions as a control computer for a frequency convertor (16) for energising a drive motor (13) in the laundry treatment appliance (1).

## Revendications

1. Machine de traitement du linge (1) véhiculant de l'eau, à chargement par l'avant, telle qu'une machine à laver ou un laveur-sécheur, avec une cuve de lessivage (2) de forme cylindrique mise en place dans un carter et avec un tambour (3) qui est supporté en rotation dans la cuve de lessivage (2), de façon sensiblement horizontale ou inclinée, qui est entraîné par un moteur électrique (13) et qui reçoit les textiles à traiter, et avec une ouverture de chargement (9) disposée dans la paroi frontale du carter (4) et/ou dans la cuve de lessivage (2), ouverture qui peut être fermée au moyen d'une porte (5) pivotante, avec un dispositif de verrouillage (21) pour maintenir la porte (5) dans sa position de fermeture et avec un système d'actionnement (20) pour le dispositif de verrouillage (21) pour le déverrouillage ou l'ouverture de la porte (5), comprenant également un système de commande (18) qui est en liaison opératoire avec au moins un capteur (17a, 17b, 17c) afin de désactiver le système de verrouillage (21) en fonction du signal de capteur détecté,
**caractérisé en ce que**
le système de commande (18) comprend un microcontrôleur de commande (22) pour la commande d'actionneurs (15, 12a) pour l'exécution d'un programme de traitement du linge et pour l'activation ou la désactivation du dispositif de verrouillage (21) en fonction des signaux de capteur détectés, et un microcontrôleur de surveillance (23) pour la surveillance du fonctionnement du microcontrôleur de commande (22) qui est également aménagé pour activer ou désactiver le dispositif de verrouillage (21).

2. Machine de traitement du linge (1) à chargement par l'avant selon la revendication 1,
**caractérisée en ce que**
le microcontrôleur de surveillance (23) est connecté au microcontrôleur de commande (22) au moyen des lignes de signalisation (29, 30, 31) qui servent à la connexion de signaux entre le microcontrôleur de commande (22) et les actionneurs (15, 12a).

3. Machine de traitement du linge (1) à chargement par l'avant selon la revendication 2,
**caractérisée par**
au moins un étage de circuit d'attaque (32) entre au moins un port de sortie du microcontrôleur de commande (22) et l'actionneur (15, 12a) respectivement affecté.

4. Machine de traitement du linge (1) à chargement par l'avant selon la revendication 1 ou 2,
**caractérisée en ce que**
le système de verrouillage (21) agit de façon électromagnétique et comprend au moins une bobine (21 a), l'alimentation en courant à la bobine s'effectuant au moyen d'un montage en série de commutateurs (24, 25, 26, 27), un premier commutateur (27) étant affecté au système d'actionnement, un deuxième commutateur étant affecté au microcontrôleur de commande (25) et un troisième commutateur (26) étant affecté au microcontrôleur de surveillance (23).

5. Machine de traitement du linge (1) à chargement par l'avant selon la revendication 4,
**caractérisée en ce que**
le pilotage du troisième commutateur (26) peut s'effectuer avec un signal de sortie (26a) du microcontrôleur de surveillance (23), et **en ce que** le signal de sortie (26a) est en plus relié par une fonction ET à un autre moyen de surveillance (34).

6. Machine de traitement du linge (1) à chargement par l'avant selon la revendication 5,
**caractérisée en ce que**
le moyen de surveillance (34) est réalisé pour la détection de la rotation du tambour (3).

7. Machine de traitement du linge (1) à chargement par l'avant selon une des revendications 1 à 5,
**caractérisée en ce que**
le microcontrôleur de surveillance (23) est aménagé pour effectuer un contrôle de vraisemblance pour les actionneurs (15, 12a) à l'aide des lignes de signalisation (29, 30, 31) alimentées, contrôle qui intervient indépendamment du déroulement du programme du microcontrôleur de commande (22).

8. Machine de traitement du linge (1) à chargement par l'avant selon une des revendications 1 à 6,
**caractérisée en ce que**,
par rapport au microcontrôleur de commande (22), le microcontrôleur de surveillance (23) est réalisé de façon différente ou diversifiée.

9. Machine de traitement du linge (1) à chargement par l'avant selon la revendication 7,
**caractérisée en ce que**
le microcontrôleur de surveillance (23) et le microcontrôleur de commande (22) ne sont respectivement pas réalisés pour une sécurité accrue, l'exigence de sécurité accrue étant fournie sur la base de la sélection et programmation diversifiée du microcontrôleur de surveillance (23) et du microcontrôleur de commande (22).

10. Machine de traitement du linge (1) à chargement par l'avant selon la revendication 1,
**caractérisée en ce que**,
outre la surveillance du fonctionnement du microcontrôleur de commande (22), le microcontrôleur de surveillance (23) est réalisé pour au moins une tâche de commande supplémentaire.

11. Machine de traitement du linge (1) à chargement par l'avant selon la revendication 9,
**caractérisée en ce que**
le microcontrôleur de surveillance (23) fonctionne en plus en tant que calculateur de commande d'un variateur de fréquence (16) pour l'alimentation en courant d'un moteur d'entraînement (13) dans la machine de traitement du linge (1).
